# FASCICULE DE BREVET EUROPEEN

(11) **EP 0 267 128 B1**
(45) Date de publication et mention de la délivrance du brevet: **28.11.1990**
(21) Numéro de dépôt: 87420275.7
(22) Date de dépôt: 13.10.1987
(51) Int. Cl.: B21B 25/02

(54) **Dispositif d'accrochage rapide assurant la retenue d'un mandrin rotatif**
Vorrichtung zum schnellen Einhaken einer drehenden Dornstange
Snap-fastening device for retaining a rotating mandrel

(30) Priorité: 14.10.1986 FR 8614595
(43) Date de publication de la demande: 11.05.1988
(73) Titulaire: VALLOUREC INDUSTRIES, F-75116 Paris (FR)
(72) Inventeur: Peytavin, Pierre, F-92200 Neuilly-Sur-Seine (FR)
(74) Mandataire: Desolneux, Jean-Paul Charles

(56) Documents cités:
- EP-A- 0 041 464
- EP-A- 0 161 192
- DE-C- 630 076
- DE-C- 888 233
- FR-A- 2 367 544
- FR-A- 2 531 881
- US-A- 2 480 381
- US-A- 2 598 181

## Description

Le dispositif qui fait l'objet de l'invention concerne l'accrochage rapide des mandrins rotatifs utilisés pour le laminage de tubes. Il concerne en particulier l'accrochage des mandrins utilisés dans les installations opérant laminage transversal dans lesquels le mandrin est retenu et changé fréquemment, voire à chaque cycle. Il est connu que de tels mandrins sont sollicités en traction pendant le laminage et doivent donc être maintenus en place grâce à un moyen de retenue. Cette action de retenue est relativement facile à assurer lorsque le mandrin ne doit pas tourner autour de son axe. Dans le cas d'un mandrin rotatif, tel qu'il peut être utilisé pour fabriquer des tubes avec le laminoir objet de la demande de brevet FR 2.561.950, la réalisation d'une pince rotative capable de saisir le mandrin et de le retenir est difficile et de telles pinces sone encombrantes et d'une mise en oeuvre délicate et relativement lente.

On a recherché la possibilité de réaliser un dispositif permettant un accrochage rapide et sûr d'un mandrin rotatif, quelle que soit sa position angulaire et permettant, de façon tout aussi rapide, le décrochage à la fin d'un cycle de laminage et le remplacement par un nouveau mandrin. On a cherché aussi à réaliser un moyen de retenue capable de résister à des efforts de traction de grande intensité et qui ne risque pas de se décrocher lorsqu'il se produit des à-coups. On a cherché enfin à réaliser un dispositif d'accrochage qui permette aussi d'effectuer l'entraînement en rotation du mandrin autour de son axe par un moyen moteur. On a cherché enfin à réaliser un procédé de laminage de tubes sur mandrin rotatif dans lequel, à chaque cycle de laminage, on enlève le mandrin qui vient d'être utilisé pour le remplacer par un nouveau mandrin sur lequel sera enfilée une nouvelle ébauche de tube à laminer, l'opération de changement de mandrin devant être effectuée avec une grande sécurité et de façon aussi rapide que possible pour réduire ce temps mort au minimum.

Le dispositif et le procédé qui font l'objet de l'invention permettent d'obtenir l'ensemble de ces résultats.

Le dispositif comprend une tige de retenue de révolution qui prolonge l'extrémité amont du mandrin, suivant le même axe, et qui est solidarisée avec ce mandrin par un moyen de liaison tel qu'un manchon fileté ou autre. Cette tige est montée en rotation à l'intérieur d'un boîtier de révolution, au moins un palier de butée empêchant un déplacement de la tige par rapport au boîtier en direction de l'aval. Un réceptacle est pourvu d'un logement, destiné au dit boîtier, à portée semi-circulaire dont l'axe est dans le prolongement de l'axe de travail du mandrin. Le réceptacle est solidaire d'un support capable de résister aux efforts de traction du mandrin. Ce support peut permettre un réglage de la position du réceptacle le long de l'axe de travail du mandrin. Le logement comporte une ouverture orientée vers le haut dont la largeur est au moins égale au diamètre extérieur de boîtier et dont la longueur, dans la direction axiale, est supérieure à celle du boîtier. La paroi d'extrémité aval du boîtier comporte une portée de butée qui entoure la tige de retenue ; la paroi d'extrémité aval du logement comporte une portée de retenue en regard de celle du boîter. De préférence, ces deux portées sont tronconiques et de même angle au sommet, l'une de ces deux portées tronconiques étant concave, l'autre convexe. La portée du logement entoure un orifice de diamètre au moins égal à celui de la tige de retenue ; une fente radiale orientée vers le haut traverse la paroi d'extrémité aval du logement à partir de l'orifice et débouche à la partie supérieure ; sa largeur est au moins égale au diamètre de la tige de retenue et ne dépasse pas sensiblement le petit diamètre de la portée. Avantageusement, les bords de l'ouverture du logement sont prolongés vers le haut par des parois de guidage. De préférence, au moins sur les côtés parallèles à l'axe, ces parois s'écartent l'une de l'autre à l'extrémité supérieure. De façon préférentielle, l'extrémité amont de la tige de retenue traverse l'extrémité amont du boîtier et peut être entraînée en rotation par un moyen moteur qu'un moyen de commande permet d'accoupler avec la tige de retenue ou de désaccoupler d'avec cette tige de retenue. Avantageusement, l'accouplement ou le désaccouplement sont effectués en faisant coulisser l'arbre d'entraînement du moyen moteur le long de l'axe de travail de façon à réaliser la liaison ou la séparation de deux pièces complémentaires portées, l'une par la tige de retenue, l'autre par l'arbre d'entraînement. Avantageusement, les déplacements de l'arbre d'entraînement sont effectués par l'intermédiaire d'un vérin. Avantageusement également, un vérin de recul permet de déplacer le boîtier vers l'amont, à l'intérieur du réceptacle, à partir de la position de retenue dans laquelle les deux portées de butée et de retenue sont en appui l'une contre l'autre.

L'invention concerne également un procédé pour la mise en oeuvre du dispositif qui vient d'être décrit. Dans ce procédé, on effectue, à la fin de chaque cycle de laminage, le remplacement du mandrin qui vient d'être utilisé par un autre mandrin. Pour cela, on désaccouple la tige de retenue d'avec le moyen moteur, puis on fait reculer l'ensemble comportant le mandrin, la tige de retenue et son boîtier, de façon à séparer les deux portées de butée et de retenue, puis on soulève cet ensemble de façon à extraire le boîtier de réceptacle et on l'entrepose en vue d'une utilisation ultérieure. On apporte alors un deuxième ensemble comportant au moins un mandrin, une tige de retenue solidarisée avec ce mandrin et un boîtier que traverse cette tige. L'ensemble est mis en place sur l'axe de travail de façon que le boîtier pénètre dans le réceptacle, la tige de retenue traversant la fente radiale de la paroi d'extrémité aval du réceptacle et venant se loger dans l'orifice. L'avance du mandrin vers l'aval met en appui l'une contre l'autre les portées de retenue et de butée de réceptacle et du boîtier puis on commande l'accouplement de la tige de retenue avec le moyen moteur pour l'entraîner en rotation. Un nouveau cycle de laminage est alors effectué qui sera suivi d'un nouvel échange de mandrins. Eventuellement, le mandrin qui est mis en place avant le laminage est déjà engagé dans une ébauche de tube à laminer.

Le dispositif et le procédé suivant l'invention s'appliquent à tout procédé de laminage rotatif d'ébauche de tubes sur mandrin qui nécessite qui celui-ci soit retenu en traction.

Un mode particulièrement avantageux de réalisation du dispositif suivant l'invention est décrit ci-après et représenté par les figures 1 à 3 de façon non limitative.
Figure 1 : vue en plan de dispositif d'accrochage rapide suivant l'invention.
Figure 2 : vue suivant (A-A) du dispositif de la figure 1.
Figure 3 : vue en coupe suivant (B-B) du dispositif de la figure 1.

La figure 1 est une vue en plan, de dessus, du dispositif suivant l'invention.

L'axe (X1-X1) est situé dans le prolongement de l'axe de travail du mandrin. Celui-ci, non représenté, se trouve le long de cet axe dans le prolongement de la partie gauche de la figure au-delà de la tige de retenue (1). Cette tige de retenue est solidarisée, de façon connue et non représentée, avec l'extrémité amont du mandrin par un moyen de liaison. Ce moyen de liaison peut être un manchon fileté, une soudure ou autre. Cette tige de retenue traverse le boîtier (2) et comporte à son extrémité amont une pièce d'accouplement mâle (3) capable de s'engager dans la pièce d'accouplement femelle (3A) portée par un arbre d'entraînement (5). Le boîtier (2), de révolution, est à l'intérieur du logement à portée semi-circulaire (4) dont le diamètre est légèrement supérieur aux zones d'extrémité (6,7) du boîtier. Le réceptacle (8), dans lequel est ménagé le logement (4), est rendu solidaire d'un support non représenté par des moyens de fixation (9,10). Ce support peut être, par exemple, un banc de retenue capable de résister aux efforts de traction exercés sur le mandrin pendant l'opération de laminage et qui permet aussi de déplacer le réceptacle, et donc le mandrin, le long de l'axe de travail (X1-X1) suivant les besoins du cycle opératoire. Le boîtier (2) comporte à son extrémité aval une portée tronconique convexe (11), d'axe (X1-X1), qui fait face à une portée de retenue tronconique concave (12) ayant le même axe et le même angle au sommet, qui est formée sur la paroi d'extrémité aval (13) du réceptacle (8). Cette portée tronconique concave entoure un orifice (14) de diamètre (d1) légèrement supérieur au diamètre (d2) de la zone de plus fort diamètre (15) de la tige (1). Comme le montre la figure 2, cet orifice se raccorde à une fente (16), radiale par rapport à (X1-X1), d'axe (Y1-Y1) sensiblement vertical, qui débouche à la partie supérieure. Cette fente doit permettre le passage de la tige de retenue (1). Dans le cas du dispositif décrit, elle a une largeur (L) égale au diamètre (d1) de l'orifice (14). Il est avantageux de donner à la fente (16) une largeur (L) permettant un passage aisé de la tige de retenue lors de sa mise en place ou de l'extraction de l'ensemble formé par la tige de retenue (1), solidaire du mandrin, et le boîtier (2), sans cependant réduire de façon trop importante l'extension annulaire de la portée tronconique (12).

La figure 3 est une vue en élévation et en coupe de la figure 1. Elle montre comment la tige de retenue (1) est montée en rotation à l'intérieur d boîtier (2). Le palier de butée (17) empêche tout déplacement de la tige par rapport au boîtier vers l'aval. On remarque que le palier (18), qui est maintenu par le couvercle (19) du boîtier, joue également le rôle de butée vers l'amont. Enfin, le palier (20) est un moyen de centrage. Le boîtier comporte par ailleurs, au voisinage de son extrémité amont, un relief annulaire (21) sur lequel peut agir une came (22) commandée par un vérin de recul (24). Sous l'action de ce vérin, il est possible par l'intermédiaire de la came (22), qui prend alors la position figurée en tirets en (25), de reculer vers l'amont le boîtier à l'intérieur du logement (4) de façon à séparer l'une de l'autre des deux portées tronconiques (11) et (12). L'ensemble verin (24), came (22) sont montés sur deux plaques parallèles (23) attenantes au réceptacle (8).

L'arbre d'entraînement (5) peut être entraîné en rotation, de façon connue et non représentée, par un moyen moteur. L'accouplement ou le désaccouplement de cet arbre d'entraînement et de la tige de retenue sont effectués en déplaçant le long de l'axe (X1-X1) cet arbre d'entraînement respectivement vers l'aval ou vers l'amont de façon à engager l'une dans l'autre les pièces d'accouplement (3) et (3A) ou au contraire à les séparer. Comme le montrent les figures 1 et 3, la pièce d'accouplement (3) comporte une couronne dentée extérieure (26) qui peut engrener avec la couronne dentée intérieure (27) portée par la pièce (3A). Comme le montre la figure 3, l'arbre d'entraînement (5) coulisse sur une portée (28) sous l'action d'un moyen de commande d'accouplement ou de désaccouplement connu et non représenté. Ce moyen de commande peut en particulier être un vérin qui fait glisser, sur un support muni d'un chemin de glissement parallèle à l'axe (X1-X1), un moyen moteur qui porte l'extrémité de l'arbre d'entraînement (5) et l'entraîne en rotation.

Comme le montrent les figures 2 et 3, les bords de l'ouverture du logement à portée semi-circulaire (4) sont prolongés vers le haut par des parois de guidage, telles que (29). Dans le cas de ces figures, ces parois sont sensiblement verticales. Elles peuvent aussi en particulier les deux parois parallèles à l'axe (X1-X1), s'évaser à la partie supérieure, de façon à faciliter l'entrée du boîtier (2) dans le logement (4).

Le dispositif suivant l'invention qui vient d'être décrit est susceptible de nombreuses modifications qui ne sortent pas du domaine qui fait l'objet de l'invention comme décrit dans les revendications. C'est ainsi que le moyen de butée, qui empêche la tige de retenue de glisser vers l'aval à l'intérieur du boîtier, peut faire l'objet d'un grand nombre de variantes de réalisation. Il en est de même pour le moyen d'accouplement ou de désaccouplement de la tige de retenue avec un moyen d'entraînement en rotation. Il en est aussi de même pour la portée du logement, contre laquelle vient en appui la portée du boîtier lorsque celui-ci est tiré vers l'aval par le mandrin et la tige de retenue. On peut en particulier inverser la disposition des portées tronconiques, la portée tronconique concave étant réalisée sur le boîter et la portée tronconique convexe étant réalisée sur la paroi d'extrémité aval du logement. D'autres types de portées peuvent aussi être utilisés.

Le dispositif suivant l'invention peut s'appliquer à tout procédé de laminage de tubes mettant en jeu un mandrin tournant et retenu. Il s'applique en particulier aux procédés dans lesquels il est nécessaire, à chaque cycle élémentaire de laminage d'une ébauche de tube, d'enlever en fin de cycle le mandrin utilisé pour le remplacer par un autre.

## Revendications

1. Dispositif permettant l'accrochage rapide et assurant la retenue des mandrins rotatifs utilisés pour le laminage de tubes caractérisé en ce qu'il comporte une tige de retenue (1) qui prolonge l'extrémité amont du mandrin et wui est solidarisée avec celui-ci par un moyen de liaison, un boîtier de révolution (2) à l'intérieur duquel la tige de retenue est montée en rotation, un palier de butée (17) empêchant un déplacement de la tige par rapport au boîtier en direction de l'aval, un réceptacle (8) pourvu d'un logement, destiné au boîtier (2), à portée semi-circulaire (4) disposé dans l'axe de travail (X1-X1) du mandrin et solidaire d'un support capable de résister aux efforts de traction du mandrin, le logement comportant une ouverture de largeur au moins égale au plus grand diamètre extérieur du boîtier et de longueur supérieure à celle du boîtier, et en ce qu'il comporte une portée de retenue (12) réalisée sur la paroi d'extrémité aval du logement, qui entoure un orifice (14) de diamètre au moins égal à celui de la tige de retenue, une fente radiale (16) traversant cette paroi d'extrémité à partir de l'orifice et débouchant à la partie supérieure, fente dont la largeur (L) est au moins égale au diamètre de la tige de retenue, et en ce qu'il comporte une portée de butée (11) réalisée sur la paroi d'extrémité aval du boîtier qui entoure le passage de la tige de retenue.

2. Dispositif suivant revendication 1 caractérisé en ce que la portée de retenue (12) et la portée de butée (11) sont tronconiques et ont le même angle au sommet, l'une étant concave, l'autre convexe.

3. Dispositif suivant revendication 1 ou 2 caractérisé en ce que la tige de retenue (1) traverse l'extrémité amont du boîtier et peut être entraînée en rotation grâce à un moyen de commande qui permet d'accoupler la tige de retenue avec un moyen d'entraînement en rotation ou de la désaccoupler.

4. Dispositif suivant revendication 3 caractérisé en ce que l'accouplement ou le désaccouplement du moyen d'entraînement en rotation et de la tige de retenue est réalisé par coulissement de l'arbre d'entraînement le long de l'axe de travail.

5. Dispositif suivant revendication 4 caractérisé en ce que la tige de retenue (1) et l'arbre d'entraînement en rotation (5) comportent chacun une pièce d'accouplement (3,3A) coopèrant pour réaliser leur accouplement.

6. Dispositif suivant l'une des revendications I à 5 caractérisé en ce qu'un moyen de recul permet de déplacer vers l'amont le boîtier dans le logement.

7. Dispositif suivant l'une des revendications I à 6 caractérisé en ce que les bords de l'ouverture du logement du réceptacle sont prolongés vers le haut par des parois de guidage.

8. Dispositif suivant revendication 7 caractérisé en ce qu'au moins sur les côtés parallèles à l'axe de travail, les parois de guidage s'écartent l'une de l'autre à l'extrémité supérieure.

9. Dispositif de laminage sur mandrin d'ébauches de tubes dans lequel on met en oeuvre des mandrins rotatifs entraînés en rotation par un moyen moteur, pendant une partie au moins du cycle de laminage, et qui doivent être remplacés fréquemment, caractérisé en ce qu'on met en oeuvre plusieurs mandrins solidarisés chacun avec une tige de retenue (1), elle-même montée en rotation dans un boîtier (2), un palier de butée (17) empêchant la tige de retenue (1) de glisser vers l'aval par rapport au boîtier (2) et en ce qu'avant un premier cycle de laminage, on dispose le mandrin sur l'axe de travail, le boîtier (2) étant engagé dans un logement (4) ménagé dans un réceptacle (8), solidaire d'un support capable de résister à la traction du mandrin et en ce qu'on déplace le mandrin vers l'aval jusqu'à ce qu'une portée de butée (11) dont est muni le boîtier (2) du côté aval vienne en appui contre une portée de retenue (12) dont est muni le logement (4) et en ce qu'on accouple un moyen d'entraînement en rotation avec la tige de retenue (1) pour entraîner en rotation le mandrin, le moyen d'entraînement en rotation étant ensuite désaccouplé, et en ce qu'en fin de cycle de laminage, on fait reculer l'ensemble boîtier (2), tige de retenue (1) et mandrin de la quantité suffisante pour pouvoir dégager le boîtier (2) de logement (4) et mettre en place un nouveau mandrin.

## Claims

An apparatus for permitting rapid engagement and for ensuring retention of rotary mandrels used for rolling tubes characterised in that it comprises a retaining rod (1) which extends the upstream end of the mandrel and which is fixed with respect thereto by a connecting means, a rotationally symmetrical casing (2) within which the retaining rod is rotatably mounted, a thrust bearing (17) preventing displacement of the rod with respect to the casing in the downstream direction, a receptacle (8) provided with a housing means intended for the casing (2) with a semicircular bearing surface (4) and disposed on the working axis (X1-X1) of the mandrel and fixed with respect to a support capable of withstanding the pulling forces of the mandrel, the housing means comprising an opening of a width which is at least equal to the largest outside diameter of the casing and of a length which is greater than that of the casing, and that it comprises a retaining surface (12) provided on the downstream end wall of the housing means, which surrounds an orifice (14) of a diameter which is at least equal to that of the retaining rod, a radial slot (16) passing through said end wall from the orifice and opening at the upper part, the width (L) of the slot being at least equal to the diameter of the retaining rod, and that it comprises a thrust surface (11) provided on the downstream end wall of the casing, which surrounds the passage for the retaining rod.

2. An apparatus according to claim 1 characterised in that the retaining surface (12) and the thrust surface (11) are frustoconical and have the same vertex angle, one being concave and the other convex.

3. An apparatus according to claim 1 or claim 2 characterised in that the retaining rod (1) passes through the upstream end of the casing and can be driven in rotation by way of a control means which permits coupling of the retaining rod to a rotary drive means or uncoupling thereof.

4. An apparatus according to claim 3 characterised in that coupling or uncoupling of the rotary drive means and the retaining rod is effected by sliding movement of the drive shaft along the working axis.

5. An apparatus according to claim 4 characterised in that the retaining rod (1) and the rotary drive shaft (5) each comprise a coupling portion (3, 3A) co-operating to provide for coupling thereof.

6. An apparatus according to one of claims 1 to 5 characterised in that a withdrawal means permits the casing to be displaced in an upstream direction in the housing means.

7. An apparatus according to one of claims 1 to 6 characterised in that the edges of the opening of the housing means in the receptacle are extended upwardly by guide walls.

8. An apparatus according to claim 7 characterised in that at least on the sides which are parallel to the working axis, the guide walls diverge at the upper end.

9. Apparatus for rolling tube blanks on a mandrel using rotary mandrels which are driven in rotation by a motor means during a part at least of the rolling cycle and which have to be frequently replaced characterised by using a plurality of mandrels which are each fixed with respect to a retaining rod (1) which is itself mounted rotatably in a casing (2), a thrust bearing (17) preventing the retaining rod (1) from slipping in a downstream direction with respect to the casing (2), and that before a first rolling cycle the mandrel is disposed on the working axis, the casing (2) being engaged into a housing means (4) provided in a receptacle (8) which is fixed with respect to a support capable of withstanding the pulling force of the mandrel, and that the mandrel is displaced in a downstream direction until a thrust surface (11) with which the casing (2) is provided on the downstream side comes to bear against a retaining surface (12) with which the housing means (4) is provided, and that a rotary drive means is coupled to the retaining rod (1) to drive the mandrel in rotation, the rotary drive means then being uncoupled, and that at the end of a rolling cycle the assembly comprising the casing (2), the retaining rod (1) and the mandrel is withdrawn by a sufficient amount to be able to remove the casing (2) from the housing means (4) and fit a new mandrel.

## Patentansprüche

1. Vorrichtung zum schnellen Einhängen und zur sicheren Halterung von Drehdornen, die zum Walzen von Rohren verwendet werden, dadurch gekennzeichnet, daß die Vorrichtung eine Haltestange (1) aufweist, die das obere Ende des Dorns verlängert und über eine Verbindung fest mit diesem verbunden ist, ein Drehgehäuse (2) in dessen Inneren die Haltestange (1) drehbar angeordnet ist, ein Axiallager (17), das eine Verschiebung der Haltestange in bezug auf das Gehäuse nach vorwärts verhindert, einen mit einer Aufnahme versehenen Behälter (8) für das Gehäuse (2) mit einer halbkreisförmigen Öffnung (4), der in der Arbeitsachse (X1-X1) des Dorns angeordnet und fest mit einem Support verbunden ist, welcher die Zugkräfte des Dorns aufnimmt, wobei die Aufnahme eine Öffnung aufweist, deren Breite mindestens gleich dem größten Außendurchmesser des Gehäuses ist und deren Länge größer der des Gehäuses ist, daß sie eine an der vorwärtigen Außenwand der Aufnahme vorgesehene Haltefläche (12) aufweist, die eine Öffnung (14) umgibt, deren Durchmesser mindestens gleich dem der Haltestange ist, wobei ein Radialschlitz (16) diese Außenwand ausgehend von der Öffnung durchdringt und in den oberen Teil übergeht, wobei die Breite (L) des Schlitzes mindestens gleich dem Durchmesser der Haltestange ist und daß sie eine auf der vorwärtigen Außenfläche des Gehäuses vorgesehene Anschlagfläche (11) aufweist, die die Durchführung der Haltestange umgibt.

2. Vorrichtung nach Anspruch 1, dadurch gekennzeichnet, daß die Haltefläche (12) und die Anschlagfläche (11) kegelstumpfartig ausgebildet sind und denselben Spitzenwinkel aufweisen, wobei eine konkav und die andere konvex ist.

3. Vorrichtung nach Anspruch 1 oder 2, dadurch gekennzeichnet, daß die Haltestange (1) durch das obere Ende des Gehäuses hindurchgeht und gegebenenfalls über eine Steuerung drehbar angetrieben ist, welche die Ein- oder Auskupplung der Haltestange mit einem Drehantrieb ermöglicht.

4. Vorrichtung nach Anspruch 3, dadurch gekennzeichnet, daß die Ein- oder Auskupplung des Drehantriebs und der Haltestange durch Führung der Antriebswelle längs der Arbeitsachse realisiert wird.

5. Vorrichtung nach Anspruch 4, dadurch gekennzeichnet, daß die Haltestange (1) und die Drehantriebswelle (5) jeweils ein Kupplungsstück (3, 3A) aufweisen, die zur Durchführung ihrer Kupplung zusammenwirken.

6. Vorrichtung nach einem der Ansprüche 1 bis 5, gekennzeichnet durch eine Rückführung, die eine nach rückwärts gerichtete Verschiebung des Gehäuses in der Aufnahme ermöglicht.

7. Vorrichtung nach einem der Ansprüche 1 bis 6, dadurch gekennzeichnet, daß die Kanten der Aufnahmeöffnungen des Behälters durch die Führungswände nach oben verlängert sind.

8. Vorrichtung nach Anspruch 7, dadurch gekennzeichnet, daß die Führungswände zumindest an den zur Arbeitsachse parallelen Seiten am oberen Ende voneinander beabstandet sind.

9. Vorrichtung zum Walzen von Rohrrohlingen auf einem Dorn, bei der man Drehdorne zumindest während eines Teils des Walzvorgangs durch einen Motor in Drehungen versetzt, wobei die Drehdorne häufig gewechselt werden müssen, dadurch gekennzeichnet, daß mehrere jeweils drehfest mit einer Haltestange (1) verbundene Dorne vorgesehen sind, wobei die Haltestange selbst drehbar in einem Gehäuse (2) angeordnet ist, daß ein Axiallager (17) die Verschiebung der Haltestange nach vorwärts in bezug auf das Gehäuse (2) verhindert, daß der Dorn vor einem ersten Walzvorgang auf der Arbeitsachse angeordnet wird, wobei das Gehäuse (2), das in einer Aufnahme (4) eines Behälters (8) eingesetzt ist, fest mit einem Support verbunden ist, welcher die Zugkraft des Dorns aufnimmt, daß der Dorn nach vorwärts verschoben wird, bis eine an der vorwärtigen Seite des Gehäuses (2) vorgesehene Anschlagfläche (11) gegen eine in der Aufnahme (4) vorgesehene Haltefläche (12) stößt, daß ein Drehantrieb mit der Haltestange (1) verbunden wird, um den Dorn in Umdrehung zu versetzen, wonach der Drehantrieb abgekuppelt wird und daß am Ende des Walzvorgangs die gesamte aus dem Gehäuse (2), der Haltestange (1) und dem Dorn bestehende Anordnung genügend weit zurückgefahren wird, damit das Gehäuse (2) aus der Aufnahme (4) ausgerückt und ein neuer Dorn eingesetzt werden kann.
